# EUROPÄISCHE PATENTSCHRIFT

(11) **EP 0 277 315 B1**
(45) Veröffentlichungstag und Bekanntmachung des Hinweises auf die Patenterteilung: **25.07.1990**
(21) Anmeldenummer: 87118045.1
(22) Anmeldetag: 07.12.1987
(51) Int. Cl.: B65D 57/00, B65D 85/62

(54) **Schutzumhüllung für Ausgussbecken mit rückwärtig aufragender Spritzwand**
Protective cover for sinks with an integral rear splash board
Emballage de protection pour lavabos comportant une plaque arrière pour les éclaboussures

(30) Priorität: 21.01.1987 DE 8700931 U
(43) Veröffentlichungstag der Anmeldung: 10.08.1988
(73) Patentinhaber: Alape Adolf Lamprecht KG, D-3380 Goslar 1/Hahndorf (DE)
(72) Erfinder: Feldhege, Heinrich, D-3380 Goslar 1 (DE)
(74) Vertreter: Döring, Rudolf

(56) Entgegenhaltungen:
- US-A- 2 472 516
- US-A- 3 038 601
- US-A- 4 190 151

## Beschreibung

Die Erfindung betrifft eine Schutzumhüllung für Ausgußbecken mit rückwärtig aufragender Spritzwand, insbesondere zum Schutz der Becken bei der Lagerung und dem Transport.

Es ist bekannt, daß die Ränder vorgenannter Ausgußbecken bzw. der an dem Becken angeformten Spritzwand bei der Lagerung und dem Transport einer besonderen Beschädigungsgefahr ausgesetzt sind. Dies trifft insbesondere für die vorgenannten Becken aus emailliertem Stahlblech zu, wenn derartige Becken aus Platzersparnisgründen ineinandergeschachtelt, gelagert oder transportiert werden sollen.

Um solche Beschädigungen zu vermeiden, ist es bekannt, Schutzumhüllungen aus Folien vorzusehen, welche jedoch der Form der Becken nicht angepaßt werden können und bei der Manipulation der Becken leicht beschädigt werden können. Um die Beckenmulden beim Stapeln der Becken vor Beschädigungen zu schützen, ist es fernerhin bekannt, zwischen die Böden der ineinandergreifenden Becken und zwischen die ineinandergreifenden Beckenränder Zwischenpappen einzulegen. Zur Schaffung eines solchen Schutzes sind erhebliche Aufwendungen erforderlich, ohne daß hierdurch auch ein Schutz der jeweiligen Spritzwand erreicht werden kann. Für die Spritzwand müssen gesonderte Schutzmaßnahmen, beispielsweise durch Folien- überzüge oder dgl., geschaffen werden.

Der vorliegenden Erfindung liegt die Aufgabe zugrunde, eine Schutzumhüllung der einleitend genannten Art so auszubilden, daß die einzelnen Becken unter Einbeziehung der Spritzwand mit der Schutzumhüllung ohne großen Aufwand versehen werden können und ein beschädigungsloses Stapeln und Transportieren der gestapelten Becken ermöglicht wird, ohne daß die Herstellung der Schuztumhüllung mit größeren Kosten verbunden ist.

Zur Lösung vorstehender Aufgabe kennzeichnet sich die genannte Schutzumhüllung durch einen Pappzuschnitt, welcher in der Draufsicht aus einem rechteckförmigen, etwa der Breite der Spritzwand entsprechenden und die Höhe der Beckenmulde sowie der Spritzwand übersteigenden Basisabschnitt mit gegenüberliegend an den Ecken quer zu den Längsseiten vorspringenden Laschen besteht, von denen die Laschen an dem einen Ende des Basisabschnittes manschettenartig längs Faltlinien um die Außenwandfläche der Beckenmulde faltbar sind und die Laschen des anderen Endes längs Faltlinien auf den Basisabschnitt sowie zusammen mit einem Teil dieses Abschnittes zur Bildung einer Tasche für die Spritzwand auf den übrigen Teil des Basisabschnittes zurückfaltbar sind.

Die vorgenannte Umhüllung besteht somit aus einem relative einfachen Pappzuschnitt, welcher im ungefalteten Zustand in größerer Anzahl ohne großen Raumbedarf gelagert werden kann. Die Faltung des Pappzuschnittes zur Bildung der Tasche für die Aufnahme der Spritzwand kann mit wenigen Handgriffen erfolgen, so daß die Umhüllung in dieser gebildeten Tasche auf die Spritzwand aufgeschoben werden kann, ehe die anderen Laschen des Basisabschnittes manschettenartig außen um die Beckenmulde herumgefaltet und festgelegt werden.

Die mit einer solchen Schutzumhüllung versehenen Ausgußbecken können ohne weiteres mit ihren Beckenmulden ineinandergestapelt werden, ohne daß eine Beschädigung zu befürchten ist, obgleich der Bodenbereich der Becken nicht durch die Schutzumhüllung abgedeckt ist. Die um die Außenwandfläche der Beckenmulde gefalteten Laschen führen dazu, daß sich die Becken mit ihren Seitenwandungen in der Stapelstellung gegeneinander abstützen, so daß die Bodenbereiche der Becken nicht miteinander in Berührung kommen.

Der Pappzuschnitt kann aus einer glatten Pappe oder aber aus einer Wellpappe bestehen, wobei letztere den Vorteil hat, daß durch die Wellung der Pappe eine zusätzliche Polsterung erreicht wird.

Besonders zweckmäßig ist es, wenn die um die Außenwandfläche der Beckenmulde faltbaren Laschen an ihren freien Enden quer zu ihrer Längsrichtung verlaufende, von gegenüberliegenden Rändern ausgehende Steckschlitze aufweisen, und wenn der Basisabschnitt längs der Oberkanten der genannten Laschen verlaufende Einstanzungen aufweist. Hierdurch können sich die Laschen bereits im Bereich der rückwärtigen Beckenwandung an diese anlegen und mit ihren freien Enden durch das Ineinandergreifen der Steckschlitze festgelegt werden. Dies hat den Vorteil einer schnellen Handhabung sowohl beim Aufbringen als auch beim Abnehmen der Schutzumhüllung.

Besonders günstig ist es, wenn die um die Außenwandfläche der Beckenmulde faltbaren Laschen eine unterschiedliche Länge aufweisen. Hierdurch wird eine Verminderung des Abfalles bei der Herstellung des Zuschnittes aus größeren Bögen oder einer laufenden Bahn erreicht, wenn die Zuschnitte spiegelbildlich zueinander ausgestanzt werden. Ein weiterer Vorteil ergibt sich dadurch, daß der frontseitige Bereich der Beckenmulde mit der darauf liegenden Lasche für einen Werbeaufdruck zur Verfügung steht.

Besonders günstig ist es, wenn die Breite der um die Außenwandfläche der Beckenmulde faltbaren Laschen größer ist als die Höhe der Beckenmulde und der Basisabschnitt des Zuschnittes eine größere Breite als die Spritzwand aufweist. Durch diese Ausführung wird gewährleistet, daß die genannten Laschen, welche mit ihrer oberen Längskante unter den Rand der Beckenmulde greifen, nach unten hin über die Beckenmulde vorstehen und sich in der Stapelstellung der Becken auf dem Muldenboden des nächstunteren Ausgußbeckens abstützen. Bei dieser Ausführung können für die Schutzumhüllung sehr dünnwandige Pappzuschnitte verwendet werden, da durch die überstehenden Bereiche der genannten Laschen über dem Boden der von ihnen umschlossenen Beckenmulde eine Berührung des Bodens des im Stapel nächstfolgenden Beckens vermieden wird. Die über die Höhe der Beckenmulde ragenden Bereiche der Laschen können bei geringer Steifigkeit allenfalls in der Stapelstellung zur Mitte der Beckenmulde hin abgeknickt werden und bilden dann in diesem Bereich eine schützende Zwischenschicht.

Zur Erleichterung des Faltens der Schutzumhüllung ist es vorteilhaft, wenn wenigstens längs eines Teiles der Faltlinien des Zuschnittes Perforationen angeordnet sind, wobei Schlitzperforationen bevorzugt werden. Hierdurch wird ein sicheres Falten der Umhüllung ohne eine Bruckgefahr längs der Faltlinien gewährleistet, auch wenn Wellpappen oder andere steife Pappen verwendet werden sollten.

Eine weitere günstige Ausführungsform ergibt sich, wenn längs der Faltlinien zwischen dem Basisabschnitt und den auf ihn faltbaren Laschen sowie längs der Faltlinie zum Auffalten des einen Teiles des Basisabschnittes auf den anderen Teil dieses Abschnittes im Abstand von etwa 1 cm paralllel zueinander verlaufende Perforationen vorgesehen sind. Durch diese Ausführung kann eine Tasche mit im Abstand parallel zueinander verlaufenden Flächen zur Abdeckung der Spritzwand mit wenigen Handgriffen hergestellt werden, wodurch ein spannungsfreies Aufschieben der Tasche auf die Rückwand ermöglicht wird. Irgendwelche zusätzlichen Befestigungsmittel zur Aufrechterhaltung der Taschenform sind bei dieser Ausführung nicht erforderlich.

Die Zeichnung gibt Ausführungsbeispiele der Erfindung wieder.

Es zeigen:
Fig. 1 eine seitliche Ansicht gegen einen aufrechtstehenden und im Bereich der oberen Laschen geringfügig vorgefalteten Zuschnitt der Schutzumhüllung,
Fig. 2 den Zuschnitt nach Fig. 1 in Verbindung mit einem Ausgußbecken mit rückwärtig aufragender Spritzwand, wobei der Zuschnitt z.T. vorgefaltet ist,
Fig. 3 den auf die rückwärtige Spritzwand aufgeschobenen Zuschnitt nach den Fig. 1 und 2,
Fig. 4 die auf dem Ausgußbecken aufgefaltete Schutzhüllung unmittelbar vor Beendigung des Faltvorganges,
Fig. 5 einen Stapel der mit der Schutzumhüllung nach den Fig. bis 4 versehenen Ausgußbecken,
Fig. 6 einen Zuschnitt gemäß Fig. 1 mit unterschiedlich langen unteren Laschen,
Fig.6a die Draufsicht auf zwei spiegelbildlich angeordnete Zuschnitte gemäß Fig. 6,
Fig. 7 eine Anordnung gemäß Fig. 2 mit einem Zuschnitt gemäß der Fig. 6,
Fig. 8 eine Darstellung gemäß Fig. 3 mit einem Zuschnitt gemäß der Fig. 6,
Fig. 9 eine Darstellung gemäß Fig. 4 mit dem Zuschnitt nach Fig. 6,
Fig.10 einen Stapel der mit der Schutzumhüllung nach Fig. 6 versehenen Ausgußbecken entsprechend der Fig. 5.

Der insgesamt mit 1 bezeichnete Pappzuschnitt für die Schutzumhüllung besteht, wie besonders aus den Fig. 1 und 6 hervorgeht, aus einem rechteckförmigen Basisabschnitt 4, welcher in seiner Breite etwa der Spritzwand 5 des insgesamt mit 6 bezeichneten Ausgußbeckens entspricht und eine Höhe aufweist, die die Höhe der Spritzwand und der Beckenmulde 8 übersteigt.

Im Bereich der oberen Ecken des Basisabschnittes 4 sind quer zu dessen Längsseiten vorspringende Laschen 2 und an den anderen Ecken vorspringende Laschen 3 vorgesehen, welche einstückig mit dem Basisteil 4 verbunden sind.

Im Falle der Fig. 1 bis 5 sind die Laschen 3 gleich lang ausgebildet, während in der Darstellung nach den Fig. 6 bis 10 die Laschen 3 eine sehr unterschiedliche Länge aufweisen.

Die Summenlänge der Laschen 3 ist jedoch in beiden Fällen gleich, und zwar so groß, daß sie manschettenartig um die Außenwandfläche 7 der Beckenmulde 8 herumfaltbar sind, wie dies aus den Fig. 2 bis 4 bzw. 7 bis 9 deutlich hervorgeht. An ihren freien Enden sind die Laschen 3 jeweils mit von gegenüberliegenden Längsrändern ausgehenden Schlitzen 9 versehen. Im Bereich des Ansatzes der Laschen 3 an den Basisabschnitt 4 sind längs der Oberkante der Laschen verlaufende Einstanzungen 10 erkennbar. Sowohl die oberen Laschen 2 als auch die unteren Laschen 3 schließen sich an den Basisteil 4 über Faltlinien 2a bzw. 3a an. Außerdem sind am Ende der Einstanzungen 10 der unteren Laschen 3 weitere Faltlinien 3b vorgesehen. Schließlich ist eine quer über den Basisabschnitt 4 verlaufende weitere Faltlinie 4a angeordnet.

Die beschriebenen Faltlinien sind sämtlich in den dargestellten Beispielen als Schlitzperforationen ausgebildet, wobei die Faltlinien 2a und 4a als im Abstand parallel zueinander verlaufende Faltlinien ausgeführt sind.

Der Faltvorgang der Schutzumhüllungen ist aus den Fig. 2 bis 4 bzw. 7 bis 9 ersichtlich.

Bei den Darstellungen nach den Fig. 2 und 7 sind die oberen Abschnitte 2 in Richtung auf den Basisabschnitt 4 umgelegt, und es ist der obere Teil 14 des Basisabschnittes längs der Faltlinie 4a in Richtung auf den übrigen Teil 15 des Basisabschnittes vorgefaltet. Gemäß den Fig.3 und 8 wird durch weitere Auffaltung des Teiles 14 des Basisabschnittes 4 von diesem in Verbindung mit den Laschen 2 durch Auffaltung auf den Teil 15 des Basisabschnittes 4 eine Tasche gebildet, die auf die Rückwand 5 des Beckens 6 so aufgeschoben ist, daß die Rückwand zwischen die Laschen 2 und dem Teil 14 des . Basisabschnittes 4 zu liegen kommt. Die unteren Laschen 3 sind weiter in Richtung um die Außenwandfläche 7 der Beckenmulde 8 herumgelegt. Gemäß den Fig. 4 und 9 umgreifen die Laschen 3 die Außenwandfläche 7 der Beckenmulde manschettenförmig und sind an ihren freien Enden durch den Eingriff der Steckschlitze 9 so zusammengesteckt, daß sie die Beckenmulde 8 fest umschließen.

Im Falle der Fig. 4 liegt die Verschlußstelle der Laschen 3 an der Frontseite der Beckenmulde 8, während sie bei der Ausführung nach den Fig. 6 bis 9 auf eine Seitenwandfläche der Beckenmulde 8 zu liegen kommt, da die beiden Laschen 3 in diesem Ausführungsbeispiel unterschiedlich lang gewählt worden sind.

Aus den Fig. 5 und 10 ist ersichtlich, wie die ineinandergestapelten Becken 8 mit den aufgebrachten Schutzumhüllungen 1 gestapelt werden.

Die Fig. 6a zeigt, daß Zuschnitte gemäß der Fig. 6 mit großem Nutzen aus einem Pappbogen bzw. auch aus einem rollenförmigen Vorrat gestanzt werden können, wenn eine spiegelbildliche Ausstanzung der Zuschnitte erfolgt.

Die Schenkel 3 der Zuschnitte 1 greifen, wie insbesondere aus den Fig. 3 bis 5 bzw. 7 bis 9 ersichtlich ist, unter den Rand 8a der jeweiligen Beckenmulde 8, so daß sie gegen ein Abrutschen nach oben gesichert sind, wenn sie sich in der Stapelstellung der Becken gemäß den Fig. 5 und 10 auf dem Boden des jeweils darunterliegenden Beckens abstützen. Eine solche Abstützung wird erreicht, indem die Breite der Laschen 3 größer gewählt wird, als es der Höhe der Außenwandfläche 7 der Beckenmulde 8 entspricht.

Die Schutzumhüllung ist insbesondere für Ausgußbecken aus Edelstahl geeignet. Durch die parallel verlaufenden Falt- bzw. Perforationslinien 2a und 4a ergibt sich durch die beschriebene Faltung eine Taschenform, die als spannungsfreie Umhüllung die Spritzwand des Ausgußbeckens umgibt. Dies ist besonders deutlich aus den Fig. 3 bis 5 bzw. 7 bis 10 ersichtlich.

Das Aufbringen und Abnehmen der Schutzumhüllung ist offensichtlich außerordentlich einfach. Der Materialbedarf ist bei großer Schutzwirkung für das Becken sehr gering.

## Patentansprüche

1. Schutzumhüllung für Ausgußbecken mit rückwärtig aufragender Spritzwand, insbesondsere zum Schutz der Becken bei der Lagerung und dem Transport, gekennzeichnet durch einen Pappzuschnitt (1), welcher in der Draufsicht aus einem rechteckförmigen, etwa der Breite der Spritzwand (5) entsprechenden und die Höhe der Beckenmulde (8) und der Spritzwand übersteigenden Basisabschnitt (4) mit zwei Paaren gegenüberliegender, an den Ecken quer zu den Längsseiten vorspringenden Laschen (2 bzw. 3) besteht, von denen die oberen Laschen (3) manschettenartig längs Faltlinien (3a, 3b) um die Außenwandfläche (7) der Beckenmulde faltbar sind und die Laschen (2) des anderen Endes längs Faltlinien (2a) auf den Basisabschnitt sowie zusammen mit dem ihnen zugehörigen Teil (14) dieses Basisabschnittes zur Bildung einer Tasche für die Spritzwand auf den übrigen Teil (15) des Basisabschnittes zurückfaltbar sind.

2. Schutzumhüllung nach Anspruch 1, dadurch gekennzeichnet, daß die um die Außenwandfläche (7) der Beckenmulde (8) faltbaren Schenkel (3) des Zuschnittes (1) an ihren freien Enden quer zu ihrer Längsrichtung verlaufende, von gegenüberliegenden Rändern ausgehende Steckschlitze (9) aufweisen, und daß der Basisabschnitt (4) längs der Oberkanten dieser Laschen (3) verlaufende Einstanzungen (10) aufweist.

3. Schutzumhüllung nach Anspruch 1 oder 2, dadurch gekennzeichnet, daß die um die Außenwandfläche (7) der Beckenmulde (8) faltbaren Schenkel (3) eine unterschiedliche Länge aufweisen.

4. Schutzumhüllung nach einem der Ansprüche 1 bis 3, dadurch gekennzeichnet, daß die Breite der um die Außenwandfläche (7) der Beckenmulde (8) faltbaren Laschen (3) größer ist als die Höhe der Beckenmulde und der Basisabschnitt (4) eine größere Breite als die Spritzwand (5) aufweist.

5. Schutzumhüllung nach einem der vorhergehenden Ansprüche, dadurch gekennzeichnet, daß wenigstens längs eines Teiles der Faltlinien (2a, 3a; 3b; 4a) des Zuschnittes (1) Perforationen angeordnet sind.

6. Schutzumhüllung nach Anspruch 5, dadurch gekennzeichnet, daß die Perforationen als Schlitzperforationen ausgebildet sind.

7. Schutzumhüllung nach einem der vorhergehenden Ansprüche, dadurch gekennzeichnet, daß längs der Faltlinien (2a) zwischen dem Basisabschnitt und den auf ihn faltbaren Laschen (2) und längs der Faltlinien (4a) zum Auffalten des einen Teiles (14) des Basisabschnittes auf den anderen Teil (15) dieses Abschnittes im Abstand von etwa 1 cm parallel zueinander verlaufende Perforationen vorgesehen sind.

## Claims

1. A protective wrapping for sinks with a rear projecting splash panel, especially for the protection of the sinks during storage and transport, characterised by a cardboard blank (1), which in plan view comprises a rectangular base portion (4) corresponding approximately to the width of the splash panel (5) and exceeding the height of the sink pan (8) and the splash panel, with two pairs of oppositely located straps (2 and 3) projecting at the corners transversely to the long sides, of which the upper straps (3) are foldable about the outer wall surface (7) of the sink pan in the manner of a collar along fold lines (3a, 3b) and the straps (2) of the other end can be folded back along fold lines (2a) on the base portion, together with the associated part (14) of this base portion on to the remaining part (15) of the base portion to form a pocket for the splash panel.

2. A protective wrapping according to claim 1, characterised in that the legs (3) of the blank (1) which are foldable about the outer wall surface (7) of the sink pan (8) have at their free ends attachment slits (9) extending transversely of their longitudinal direction and starting from opposite edges, and in that the base portion (4) has cuts (10) running along the upper edges of these straps (3).

3. A protective wrapping according to claim 1 or 2 characterised in that the legs (3) foldable around the outer wall surface (7) of the sink pan (8) have differing length.

4. A protective wrapping according to any one of claims 1 to 3, characterised in that the width of the straps (3) foldable around the outer wall surface (7) of the sink pan (8) is greater than the height of the sink pan, and the base portion (4) has a larger width than the splash wall (5).

5. A protective wrapping according to any one of the preceding claims, characterised in that at least along a part of the fold lines (2a, 3a; 3b; 4a) of the blank (1) there are arranged perforations.

6. A protective wrapping according to claim 5, characterised in that the perforations are formed as slit perforations.

7. A protective wrapping according to any one of the preceding claims, characterised in that along the fold lines (2a) between the base portion and the gap (2) foldable thereon, and along the fold lines (4a) for folding the first part (14) of the base portion onto the other part (15) of this portion there are arranged mutually parallel perforations at a spacing of approximately 1 cm.

## Revendications

1. Emballage de protection pour lavabos équipés d'une plaque pare-éclaboussures se dressant postérieurement, en particulier pour protéger les lavabos lors du stockage et du transport, caractérisé par une pièce découpée (1) en carton comprenant, observée en plan, une région de base (4) rectangulaire, correspondant sensiblement à la largeur de la plaque pare-éclaboussures (5), et dépassant la hauteur de la cuvette (8) du lavabo et de ladite plaque pare-éclaboussures, avec deux paires de languettes opposées (2, respectivement 3) saillant, dans les coins, perpendiculairement aux côtés longitudinaux, parmi lesquelles les languettes supérieures (3) peuvent être pliées à la manière de manchettes, le long de lignes de pliage (3a, 3b), autour de la surface de la paroi externe (7) de la cuvette du lavabo, et les languettes (2) de l'autre extrémité sont repliables, le long de lignes de pliage (2a), sur la région de base, ainsi que sur la partie restante (15) de la région de base, conjointement à la partie (14) de cette région de base qui leur est associée, en vue de former une poche pour la plaque pare-éclaboussures.

2. Emballage de protection selon la revendication 1, caractérisé par le fait que les branches (3) de la pièce découpée (1), pouvant être pliées autour de la surface de la paroi externe (7) de la cuvette (8) du lavabo, comportent, à leurs extrémités libres, des fentes d'emboitement (9) s'étendant perpendiculairement à leur sens longitudinal, et partant de bords opposés; et par le fait que la région de base (4) présente des découpes poinçonnées (10) s'étendant le long des arêtes supérieures de ces languettes (3).

3. Emballage de protection selon la revendication 1 ou 2, caractérisé par le fait que les branches (3), pouvant être pliées autour de la surface de la paroi externe (7) de la cuvette (8) du lavabo, présentent des longueurs différentes.

4. Emballage de protection selon l'une des revendications 1 à 3, caractérisé par le fait que la largeur des languettes (3), pouvant être pliées autour de la surface de la paroi externe (7) de la cuvette (8) du lavabo, est plus grande que la hauteur de la cuvette du lavabo, et la région de base (4) est d'une plus grande largeur que la plaque pare-éclaboussures (5).

5. Emballage de protection selon l'une des revendications précédentes, caractérisé par le fait que des perforations sont disposées au moins le long d'une partie des lignes de pliage (2a, 3a; 3b; 4a) de la pièce découpée (1).

6. Emballage de protection selon la revendication 5, caractérisé par le fait que les perforations sont réalisées sous la forme de perforations en pointillés.

7. Emballage de protection selon l'une des revendications précédentes, caractérisé par le fait que des perforations, s'étendant parallèlement à une distance mutuelle d'environ 1 cm, sont prévues le long des lignes de pliage (2a) entre la région de base et les languettes (2) repliables sur cette dernière, ainsi que le long des lignes de pliage (4a) destinées au rabat de l'une (14) des parties de la région de base sur l'autre partie (15) de cette région.
